# EUROPÄISCHE PATENTSCHRIFT

(11) **EP 2 826 526 B1**
(45) Veröffentlichungstag und Bekanntmachung des Hinweises auf die Patenterteilung: **13.03.2019**
(21) Anmeldenummer: 13176491.2
(22) Anmeldetag: 15.07.2013
(51) Int. Cl.: A63B 71/06, A63B 60/24, A63B 60/10, A63B 60/16, A63B 60/06, A63B 60/08, A63B 60/50, A63B 60/54, A63B 49/08

(54) **Ballspielschläger mit Elektronikeinsatz**
Racket with electronic insert
Raquette pour jeu de balle avec insert électronique

(43) Veröffentlichungstag der Anmeldung: 21.01.2015
(73) Patentinhaber: Head Sport GmbH, 6921 Kennelbach (AT)
(72) Erfinder: Mohr, Stefan, 6850 Dornbirn (AT)
(74) Vertreter: Vossius & Partner Patentanwälte Rechtsanwälte mbB

(56) Entgegenhaltungen:
- EP-A2- 0 299 567
- WO-A2-2014/004812
- DE-A1- 2 942 533
- DE-A1-102010 023 860
- FR-A1- 2 445 727
- FR-A1- 2 626 481
- GB-A- 2 250 923
- US-A- 5 465 967
- US-A1- 2012 120 572
- US-A1- 2012 214 624

## Beschreibung

Die vorliegende Erfindung betrifft einen Ballspielschläger, insbesondere einen Tennisschläger, mit einem austauschbaren Elektronikeinsatz.

Es ist bereits bekannt, Ballspielschläger mit Elektronik und/oder Sensoren auszustatten, um beispielsweise Vibrationen im Schläger aktiv zu dämpfen oder bestimmte Eigenschaften während des Spiels zu messen. So ist beispielsweise aus der EP 1 177 816 A1 ein Ballspielschläger bekannt, der mindestens einen Wandler, der bei Deformationen mechanische Energie in elektrische Energie umwandelt, und eine an den Wandler angeschlossene elektrische Schaltung aufweist. Die gesamte, dem Wandler zugeführte elektrische Energie wird dabei von Energie abgeleitet, die aus der mechanischen Verformung entnommen wird. Der Wandler wiederum wandelt diese elektrische Energie in mechanische Energie um, die die Schwingungseigenschaften des Schlägers beeinflusst. Die elektrische Schaltung ist dabei in einem Ausschnitt im Griffabschnitt aufgenommen und dieser Ausschnitt mit einem Schaumstoff zum Fixieren der Schaltung gefüllt. Alternativ kann die Schaltung am Griffabschnitt des Schlägers angeklebt sein oder fix an der Griffkappe des Schlägers montiert sein.

Bei diesen herkömmlichen Schlägern hat es sich jedoch als nachteilig herausgestellt, dass der Schläger bereits bei der Produktion mit der gewünschten elektrischen Schaltung versehen werden muss. Dies macht es praktisch unmöglich, einen Schläger nachträglich entsprechend nachzurüsten bzw. die elektrische Schaltung eines solchen Schlägers durch eine andere oder verbesserte Schaltung zu ersetzen.

Die vorliegende Erfindung macht es sich zur Aufgabe, in diesem Zusammenhang eine flexiblere Lösung bereitzustellen.

WO 2014/004812 A2 (Priorität vom 14.03.2013; Veröffentlichung am 03.01.2014) beschreibt einen Ballspielschläger mit einem Kopfabschnitt zur Aufnahme einer Bespannung und einem Griffabschnitt mit einer Griffkappe, wobei der Griffabschnitt einen Hohlraum zur auswechselbaren Aufnahme eines Elektronikeinsatzes aufweist. In diesem Dokument ist außerdem der Hohlraum eines Golfschlägers derart ausgelegt, dass der Elektronikeinsatz oder alternativ ein Masseeinsatz in den Hohlraum aufgenommen werden kann. Der Akku des Golfschlägers lässt sich auch im Golfschläger aufladen.

Entsprechend betrifft die vorliegende Erfindung ein Set gemäß Anspruch 1, mit einem Ballspielschläger, einem Elektronikeinsatz und einem Masseeinsatz. Der Ballspielschläger weist einen Kopfabschnitt zur Aufnahme einer Bespannung und einen Griffabschnitt auf, wobei im Griffabschnitt ein Hohlraum zur auswechselbaren Aufnahme des Elektronikeinsatzes vorgesehen ist. Der Hohlraum ist dabei derart ausgelegt, dass der Elektronikeinsatz mit einer definierten Orientierung an einer vorbestimmten Position in den Hohlraum aufgenommen und mit dieser Orientierung an dieser Position gehalten werden kann. Die definierte Orientierung und definierte Position des eingebrachten Elektronikeinsatzes sind dabei insofern von Bedeutung, als der Elektronikeinsatz in Abhängigkeit von seiner Funktionalität beispielsweise Beschleunigungssensoren oder Gyrosensoren aufweisen kann, deren Signale nur dann sinnvoll ausgewertet werden können, wenn die Orientierung und Position solcher Sensoren bekannt ist.

Der Elektronikeinsatz wird in dem Hohlraum statisch bestimmt gelagert. Der Hohlraum ist mit einem Mechanismus versehen, der es erlaubt, den Elektronikeinsatz lösbar in dem Hohlraum zu fixieren. Dabei treten bevorzugt Elemente am Elektronikeinsatz mit entsprechenden Gegenstücken innerhalb des Hohlraums in Eingriff. Hierfür kann der Elektronikeinsatz beispielsweise lösbar in den Hohlraum einrasten. Zusätzlich oder alternativ ist es möglich, dass der Elektronikeinsatz, beispielsweise mit Hilfe entsprechender Nuten, an der Innenseite des Hohlraums geführt wird. Am schlägerkopfseitigen Ende des Hohlraums können bevorzugt eine Feder und/oder ein elastisches Element vorgesehen sein, gegen dessen Rückstellkräfte der Elektronikeinsatz in den Hohlraum eingeführt wird. Am griffkappenseitigen Ende des Hohlraums kann ein Mechanismus vorgesehen sein, mit Hilfe dessen verhindert wird, dass der Elektronikeinsatz aufgrund der fehlenden Kräfte wieder aus dem Hohlraum herausgedrückt wird. Dieser Mechanismus kann auch durch die Griffkappe selbst gebildet werden, die dann, sobald sie am Griffabschnitt des Ballspielschlägers fixiert ist, den Elektronikeinsatz in Position hält.

Besonders bevorzugt hat der im Griffabschnitt vorgesehene Hohlraum eine Öffnung am griffkappenseitigen Ende des Griffabschnitts, die mit Hilfe einer Griffkappe verschlossen werden kann. In einer weiteren bevorzugten Ausführungsform kann der Hohlraum aber auch eine Öffnung an einem seitlichen Wandabschnitt des Griffes aufweisen, die beispielsweise durch das Griffband verschlossen sein kann.

Erfindungsgemäß ist es auf einfache Weise möglich, den einmal in den Hohlraum eingebrachten Elektronikeinsatz wieder aus dem Hohlraum zu entfernen, ohne dabei den Elektronikeinsatz oder dessen schlägerseitige Lagerung zu zerstören. Dadurch kann der Elektronikeinsatz auf einfache Art und Weise durch einen neuen Elektronikeinsatz ersetzt werden, mit weiteren Komponenten wie zum Beispiel mit Sensoren bestückt werden oder neu programmiert werden. Besonders bevorzugt ist es für den Austausch des Elektronikeinsatzes lediglich nötig, die Griffkappe vom Griffabschnitt zu lösen und, optional, eine zusätzliche Verrastung und/oder Fixierung des Elektronikeinsatzes im Hohlraum zu lösen.

Bevorzugt weist der Ballspielschläger mindestens einen Sensor und/oder einen Prozessor auf. Als Sensoren kommen beispielsweise Beschleunigungssensoren, Gyrosensoren, Magnetometer, Temperatursensoren, GPS-Sensoren und dergleichen in Frage. Die Sensoren können im Griffabschnitt und/oder im Kopfabschnitt des Ballspielschlägers angebracht sein. Bevorzugt ist im Griffabschnitt eine elektrisch leitende Verbindung vorgesehen, die dazu geeignet ist, den Elektronikeinsatz mit den Sensoren und/oder dem Prozessor elektrisch zu verbinden. Sind Sensor und/oder Prozessor im Griffabschnitt angeordnet, kann es sich bei der Verbindung um eine direkte Verbindung zwischen diesen Komponenten und dem Elektronikeinsatz handeln. Sind aber einige oder alle diese Komponenten im Kopfabschnitt und/oder Herzabschnitt des Ballspielschlägers angeordnet, so führt bevorzugt ein Kabel von diesen Komponenten zum Griffabschnitt, wo dann die elektrisch leitende Verbindung vorgesehen ist, die dazu geeignet ist, eine Verbindung zum Elektronikeinsatz herzustellen. Hierbei kann es sich beispielsweise um eine Steckverbindung und/oder einen Federkontakt handeln. Bevorzugt sorgt diese Verbindung nicht nur für eine elektrische Verbindung zwischen Prozessor und/oder Sensor einerseits und Elektronikeinsatz andererseits, sondern auch für eine mechanische Verbindung zwischen dem Elektronikeinsatz und dem Griffabschnitt. So kann beispielsweise im Griffabschnitt eine Steckverbindung vorgesehen sein, in die entsprechende Gegenstücke am Elektronikeinsatz mechanisch einrasten, wobei gleichzeitig eine elektrisch leitende Verbindung hergestellt wird. Auch eine Verbindung mit einem Federkontakt kann zur mechanischen Stabilisierung des Elektronikeinsatzes beitragen, wie dies bereits oben geschildert wurde.

Zusätzlich oder alternativ zu dem Sensor und/oder Prozessor im Ballspielschläger kann ein Sensor und/oder Prozessor auch im Elektronikeinsatz vorgesehen sein. Sind sämtliche elektronischen Komponenten und Sensoren im Elektronikeinsatz angeordnet, kann auf eine elektrisch leitende Verbindung zwischen dem Elektronikeinsatz einerseits und Komponenten im Griffabschnitt andererseits verzichtet werden. Für bestimmte Anwendungen ist es jedoch bevorzugt, wenn zusätzlich externe elektronische Komponenten außerhalb des Elektronikeinsatzes vorgesehen sind, die im Griffabschnitt, Herzbereich und/oder Kopfabschnitt des Ballspielschlägers, bevorzugt fix, montiert sind. Insbesondere kann es von Vorteil sein, Beschleunigungssensoren im Kopfabschnitt und/oder Herzbereich des Beispielsschlägers anzubringen.

Der Elektronikeinsatz weist bevorzugt eine oder eine Kombination der folgenden Komponenten auf: Prozessor, Speicher, Beschleunigungssensor, Gyrosensor, Magnetometer, Temperatursensor, GPS-Sensor, Kommunikationsschnittstelle für z. B. WLAN, Bluetooth oder USB, Stromversorgung (z.B. Batterie).

Bevorzugt weist der Elektronikeinsatz ferner ein Gehäuse auf, das dazu geeignet ist, in den Griffabschnitt des Ballspielschlägers, bevorzugt vollständig, aufgenommen zu werden. Bevorzugt sind sämtliche elektronische Komponenten des Elektronikeinsatzes innerhalb des Gehäuses angeordnet und durch dieses vor äußeren Einflüssen geschützt. Das Gehäuse ist bevorzugt aus Kunststoff gefertigt, beispielsweise spritzgegossen. Das Gehäuse hat eine Längsachse und ist bevorzugt um diese Längsachse nicht rotationssymmetrisch, so dass ein passgenaues Einfügen des Gehäuses in den Hohlraum im Griffabschnitt eine definierte Orientierung des Gehäuses im Griffabschnitt garantiert wird. Bevorzugt ist der Querschnitt durch das Gehäuse auch nicht spiegelsymmetrisch, so dass auch eine spiegelbildliche Montage des Elektronikeinsatzes verhindert werden kann. Beispielsweise kann das Gehäuse rechteckig ausgebildet sein und darüber hinaus an zwei gegenüberliegenden Seiten jeweils eine Nut aufweisen, wobei die beiden Nuten unterschiedlich ausgebildet sind und in entsprechend unterschiedlich ausgebildete Vorsprünge im Hohlraum der Griffabschnittes eingreifen können. Das Gehäuse kann Anschlüsse für externe Komponenten aufweisen, beispielsweise die oben bereits diskutierte elektrisch leitende Verbindung zu etwaigen Sensoren und/oder Prozessoren im Griffabschnitt des Ballspielschlägers und/oder Kommunikationsschnittstellen zum Anschluss an weitere externe Komponenten wie z. B. einen USB-Anschluss.

In einer bevorzugten Ausführungsform weist der Elektronikeinsatz bzw. das Gehäuse an einem ersten Ende eine Kommunikationsschnittstelle auf und an einem zweiten, dem ersten Ende gegenüberliegenden Ende eine Verbindung im Griffabschnitt zum Verbinden des Elektronikeinsatzes mit dem Sensor und/oder Prozessor auf. Wenn der Elektronikeinsatz in den Hohlraum des Ballspielschlägers eingeführt ist, weist das zweite Ende zum kopfabschnittseitigen Ende des Hohlraums, in welche Richtung im Ballspielschläger z. B. externe Sensoren angeordnet sein können, wohingegen das erste Ende zum griffkappenseitigen Ende des Hohlraums weist. Auf diese Weise ist die Kommunikationsschnittstelle besonders einfach für den Anwender zugänglich. Ist beispielsweise an diesem ersten Ende ein USB-Anschluss vorgesehen, so kann der Spieler die Griffkappe des Ballspielschlägers vom Griffabschnitt lösen und den Elektronikeinsatz z. B. mit einem USB-Speicher, einem Laptop oder einem Smartphone verbinden, während sich der Elektronikeinsatz noch im Hohlraum des Griffabschnitts befindet. Zusätzlich oder alternativ kann an dem ersten Ende auch ein Aufnahmebereich für eine Speicherkarte (z.B. MicroSD oder dergleichen) vorgesehen sein, mit Hilfe derer ermittelte Daten auf ein anderes Gerät übertragen werden könne, ohne den Elektronikeinsatz aus dem Griffabschnitt zu entfernen. Besonders bevorzugt ist der Griffabschnitt des Ballspielschlägers derart ausgebildet, dass sich eine externe Komponente mit der Kommunikationsschnittstelle des Elektronikeinsatzes bzw. des Gehäuses verbinden lässt, ohne die Griffkappe vom Griffabschnitt des Ballspielschlägers zu entfernen. Beispielsweise kann die Griffkappe eine entsprechende Öffnung zur Durchführung eines USB-Speichers oder -Anschlusses aufweisen, die sich bevorzugt verschließen lässt. Es ist ferner besonders bevorzugt, dass die Griffkappe Teil des Elektronikeinsatzes bzw. des Gehäuses ist. So kann an dem ersten Ende des Gehäuses ein Deckel oder Abschnitt vorgesehen sein, der dazu geeignet ist, als Griffkappe für den Ballspielschläger zu dienen. Besonders bevorzugt sind das Gehäuse des Elektronikeinsatzes und die Griffkappe des Ballspielschlägers bzw. für den Ballspielschläger einteilig ausgebildet, z. B. als ein Stück spritzgegossen. Bei dieser bevorzugten Ausführungsform ist bevorzugt die Kommunikationsschnittstelle in der Griffkappe vorgesehen. Beispielsweise befindet sich dann in der Griffkappe ein USB-Anschluss zum Verbinden des Elektronikeinsatzes mit einem USB-Speicher, einem Laptop oder einem Smartphone. Zusätzlich oder alternativ hierzu kann das Gehäuse an dem ersten Ende eine Einrichtung (oder Teile davon) zur drahtlosen Kommunikation, z. B. für WLAN, Bluetooth oder dergleichen, aufweisen. Das erste Ende des Gehäuses bzw. die integrale Griffkappe ist dann bevorzugt derart ausgebildet, dass die drahtlose Kommunikation durch das erste Ende des Gehäuses bzw. die Griffkappe nicht oder nur gering absorbiert oder gedämpft wird. Hierfür kann das erste Ende des Gehäuses bzw. die Griffkappe entsprechende Öffnungen aufweisen und/oder aus einem entsprechend durchgängigen Material gebildet sein und/oder besonders dünnwandig ausgebildet sein.

Das Gehäuse für den Elektronikeinsatz ist bevorzugt dafür geeignet, eine Energieversorgung, beispielsweise einen Akku oder eine Batterie, aufzunehmen. Bevorzugt findet sich hierfür am ersten Ende des Gehäuses eine entsprechende Öffnung, so dass der Akku oder die Batterie ausgetauscht werden kann, ohne den Elektronikeinsatz aus dem Hohlraum des Griffabschnitts zu entfernen. Erfindungsgemäß ist am ersten Ende des Gehäuses eine elektrische Verbindung vorgesehen, mit Hilfe derer der Akku bzw. die Batterie wieder aufgeladen werden kann. Erfindungsgemäß ist der Akku oder die Batterie bzw. die entsprechende Verbindung zum Aufladen zugänglich, ohne dass die Griffkappe vom Griffabschnitt des Ballspielschlägers entfernt werden müsste. Das Gehäuse kann zusätzlich oder alternativ einen oder mehrere Aufnahmebereiche für Speicherkarten aufweisen, die ebenfalls bevorzugt am ersten Ende des Gehäuse bzw. des Elektronikeinsatzes vorgesehen sind.

Das erfindungsgemäße Set aus Ballspielschläger, Masseeinsatz und Elektronikeinsatz bietet mehrere Vorteile gegenüber dem Stand der Technik. Einerseits ist der erfindungsgemäße Elektronikeinsatz auf einfache Weise austauschbar, so dass der Elektronikeinsatz durch einen alternativen oder besseren Elektronikeinsatz ersetzt werden kann oder z. B. für ein Update kurzfristig entnommen werden kann. Darüber hinaus ist der erfindungsgemäße Elektronikeinsatz besonders einfach zugänglich und erlaubt eine problemlose Kommunikation sowohl mit weiteren im Ballspielschläger vorhandenen Komponenten, wie z. B. Sensoren, als auch mit externen Geräten wie z. B. Speichermedien, PC, Laptop, Tablet-PC und Smartphone. Die Unterbringung der Elektronik in einem stabilen Gehäuse schützt die Elektronik des Elektronikeinsatzes auch dann, wenn sich der Einsatz nicht im Hohlraum des Griffabschnitts befindet. Ein integraler Einsatz aus Gehäuse und Griffkappe lässt sich besonders einfach einbringen und austauschen.

Die vorliegende Erfindung richtet sich ferner auf einen Ballspielschläger, der mit einem erfindungsgemäßen Elektronikeinsatz nachgerüstet werden kann. Dieser erfindungsgemäße Ballspielschläger weist einen entsprechenden Hohlraum zur Aufnahme des Elektronikeinsatzes auf. Ferner wird erfindungsgemäß ein Ersatz- oder Masseeinsatz bereitgestellt, der in den Hohlraum aufgenommen werden kann und dafür sorgt, dass sich der erfindungsgemäße Ballspielschläger während des Spiels genauso verhält, wie ein Ballspielschläger mit eingebautem Elektronikeinsatz.

Der Hohlraum ist derart ausgebildet, dass sowohl der Masseeinsatz als auch der oben beschriebene Elektronikeinsatz mit einer vorbestimmten Orientierung an einer vorbestimmten Position in den Hohlraum aufgenommen und mit dieser Orientierung an dieser Position gehalten werden kann. Der Masseeinsatz hat dabei im Wesentlichen dieselben Maße und dasselbe Gewicht wie der Elektronikeinsatz, um sicherzustellen, dass die Gewichtsverteilung des Ballspielschlägers mit eingeführtem Masseeinsatz im Wesentlichen identisch zu derjenigen des Ballspielschlägers mit eingeführtem Elektronikeinsatz ist. Mit anderen Worten ist die Masse des Elektronikeinsatzes bzw. deren Verteilung optimal auf den zugehörigen Ballspielschläger abgestimmt, so dass dieser mit eingeführtem Elektronikeinsatz optimale Spieleigenschaften aufweist. Der Masseeinsatz, der alternativ im Griffabschnitt eingeführt sein kann, wenn kein Elektronikeinsatz verwendet wird, hat diesbezüglich dieselben Eigenschaften, so dass sich der Schläger mit eingesetztem Masseeinsatz genau so spielen lässt, wie mit eingesetztem Elektronikeinsatz. Das bedeutet, dass ein späterer Upgrade des Schlägers durch einen erfindungsgemäßen Elektronikeinsatz die Spieleigenschaften nicht verändert.

Es ist bevorzugt, dass der Hohlraum ein Dämpfungsmaterial aufweist, das dazu geeignet ist, den Elektronikeinsatz vor Erschütterungen zu schützen. Dieses Dämpfungsmaterial kann eines oder eine Kombination der folgenden Materialien aufweisen: Schaumstoff, Elastomere, thermoplastische Elastomere, Polyurethan, Kunststoff mit einem E-Modul unter 1000 MPa. Bevorzugt ist ein großer Teil der Innenfläche des Hohlraums und besonders bevorzugt die gesamte Innenfläche des Hohlraums mit dem Dämpfungsmaterial ausgekleidet. Die Schichtdicke des Dämpfungsmaterials und die Maße des Elektronikeinsatzes (bzw. des Masseeinsatzes) sind dabei derart gewählt, dass ein passgenaues Einführen des Elektronik- bzw. Masseeinsatzes in den Hohlraum des Griffabschnittes möglich ist.

Bevorzugt bildet die Lagerung für den Elektronikeinsatz einen mechanischen Filter für Vibrationen, insbesondere einen Tiefpassfilter. Durch Wahl geeigneter Dämpfungsmaterialien und entsprechender Schichtdicken des Dämpfungsmaterials können die Grenzfrequenzen eines solchen Tiefpassfilters derart eingestellt werden, dass das von den Sensoren zu messende Signal die Sensoren innerhalb des Elektronikeinsatzes erreicht, Rauschen aber mit Hilfe des Tiefpassfilters unterdrückt wird. Bei dieser bevorzugten Ausführungsform würde bereits die Lagerung des Elektronikeinsatzes zur Signalkonditionierung beitragen und dementsprechend einen Teil der Messtechnik bilden.

Der Elektronik- bzw. Masseeinsatz hat bevorzugt ein Volumen von mindestens 3 cm³, stärker bevorzugt von mindestens 5 cm³ und besonders bevorzugt von mindestens 10 cm³. Der Elektronik- bzw. Masseeinsatz hat bevorzugt eine Länge zwischen 4 cm und 16 cm, stärker bevorzugt zwischen 6 cm und 14 cm und besonders bevorzugt zwischen 8 cm und 12 cm. Der Elektronik- bzw. Masseeinsatz hat bevorzugt eine Breite zwischen 15 mm und 35 mm, stärker bevorzugt zwischen 15 mm und 30 mm und besonders bevorzugt zwischen 18 mm und 22 mm. Der Elektronik- bzw. Masseeinsatz hat bevorzugt eine Höhe von 10 mm und 30 mm, stärker bevorzugt zwischen 12 mm und 26 mm und besonders bevorzugt zwischen 14 mm und 22 mm. Der Elektronik- bzw. Masseeinsatz hat bevorzugt ein Gewicht zwischen 10 g und 100 g, stärker bevorzugt zwischen 20 g und 60 g und besonders bevorzugt zwischen 25 g und 45 g.

Bei den erfindungsgemäßen Sets kann selbstverständlich die Elektronik- bzw. Masseeinsatz in dem Hohlraum angeordnet sein.

Bevorzugt weist auch der Masseeinsatz ein Gehäuse, bevorzugt ein spritzgegossenes Kunststoffgehäuse auf. Es ist ferner bevorzugt, dass der Masseeinsatz integral mit der Griffkappe des Ballspielschlägers verbunden ist. Besonders bevorzugt sind das Gehäuse des Masseeinsatzes und die Griffkappe aus einem Stück spritzgegossen. Das Gehäuse des Masseeinsatzes kann dafür geeignet sein, unterschiedliche Massen mit unterschiedlicher Masseverteilung aufzunehmen. Bevorzugt ist der Masseeinsatz bzw. der Hohlraum derart ausgebildet, dass der Masseeinsatz mit dem Hohlraum lösbar verrastet oder auf andere Weise in Eingriff tritt.

Das erfindungsgemäße Set bietet verschiedene Vorteile gegenüber dem Stand der Technik. Da die Kosten für einen Elektronikeinsatz je nach dessen Leistungsfähigkeit nicht ganz unerheblich sein können, kann sich ein Spieler zunächst für einen Ballspielschläger entscheiden, der grundsätzlich dazu in der Lage ist, einen entsprechenden Elektronikeinsatz aufzunehmen, diesen jedoch zunächst mit einem Masseeinsatz bestücken. Zu einem späteren Zeitpunkt kann dann der gewünschte Elektronikeinsatz hinzugekauft werden und der Masseeinsatz problemlos durch den Elektronikeinsatz ausgetauscht werden. Mit Hilfe der erfindungsgemäßen Sets ist es auch möglich, dass beispielsweise ein Tennisverein einen Schläger mit Elektronikeinsatz vorrätig hält und Mitglieder des Vereins einen entsprechenden Schläger mit Masseeinsatz besitzen. Die Mitglieder können dann zeitweise, z. B. während Trainingsstunden, den Masseeinsatz in ihrem Schläger durch einen Elektronikeinsatz ersetzen und beispielsweise eine entsprechende Analyse ihrer Spieltechniken durchführen lassen. Anschließend lässt sich der Elektronikeinsatz problemlos wieder entnehmen und durch einen Masseeinsatz ersetzen. Da der Elektronikeinsatz und der Masseeinsatz im Hinblick auf Dimensionen, Masse und Masseverteilung im wesentlichen identisch sind, ändern sich bei diesem Austausch die Spieleigenschaften des Schlägers nicht.

Die Erfindung betrifft ein Set aus einem Ballspielschläger, einem Elektronikeinsatz wie oben beschrieben und einem Masseeinsatz wie oben beschrieben, wobei der Elektronikeinsatz und der Masseeinsatz ohne Veränderung der Spezifikationen des Ballspielschlägers ausgetauscht werden können. Insbesondere sollen dabei die Schlägergesamtmasse, dessen Balance und/oder dessen sogenanntes "Swingweight" beim Austausch konstant bleiben.

Bevorzugte Ausführungsformen werden nachfolgend mit Bezugnahme auf die Figuren näher beschrieben, wobei keine Figur eine Griffklappe in Kombination mit einem Akku, der sich im Hohlraum aufladen lässt, ohne dass die Griffkappe vom Ballspielschläger entfernt werden muss, beschreibt. Es zeigen:
- Figur 1: eine Schnittansicht sowie einen Aufriss einer bevorzugten Ausführungsform eines erfindungsgemäßen Griffabschnitts sowie eines Elektronikeinsatzes;
- Figur 2: einen Teilschnitt durch den Schläger gemäß Figur 1;
- Figur 3: eine perspektivische Ansicht der bevorzugten Ausführungsform gemäß Figur 1;
- Figur 4: eine Draufsicht auf den Griffabschnitt gemäß einer alternativen bevorzugten Ausführungsform;
- Figur 5: einen Teilschnitt durch den Griffabschnitt eines Ballspielschlägers einer weiteren bevorzugten Ausführungsform;
- Figur 6: einen Teilschnitt durch den Griffabschnitt eines Ballspielschlägers gemäß einer weiteren bevorzugten Ausführungsform;
- Figur 7: ein Teilschnitt durch den Griffabschnitt eines Ballspielschlägers einer weiteren bevorzugten Ausführungsform;
- Figur 8: ein Teilschnitt durch den Griffabschnitt eines Ballspielschlägers einer weiteren bevorzugten Ausführungsform; und
- Figur 9: ein Teilschnitt durch den Griffabschnitt eines Ballspielschlägers einer weiteren bevorzugten Ausführungsform;

Die Figuren 1 bis 3 zeigen (zumindest teilweise) das erfindungsgemäße Set.

Der Ballspielschläger weist grundsätzlich einen Kopfabschnitt zur Aufnahme einer Bespannung, von dem hier lediglich in Figur 2 die Ansätze der beiden Arme 5a und 5b dargestellt sind, sowie einen Griffabschnitt 1 auf. Der Griffabschnitt 1 weist einen Hohlraum 3 zur auswechselbaren Aufnahme eines Elektronikeinsatzes 2 auf. Der Hohlraum 3 ist dabei derart ausgelegt, dass der Elektronikeinsatz 2 mit einer vorbestimmten Orientierung in einer vorbestimmten Position in den Hohlraum 3 aufgenommen und mit dieser Orientierung an dieser Position gehalten werden kann. In der dargestellten bevorzugten Ausführungsform geschieht dies unter anderem dadurch, dass das Querschnittsprofil des Elektronikeinsatzes 2 nicht rotationssymmetrisch ist, sondern bei dem dargestellten Beispiel eine achteckige Form aufweist. Dabei korrespondieren die den Hohlraum 3 bildenden Wandabschnitte des Griffabschnittes 1 des Ballspielschlägers mit ihrer Form mit der Außenform des Elektronikeinsatzes 2 bevorzugt derart, dass der Elektronikeinsatz 2 passgenau in den Hohlraum 3 eingeführt werden kann. Aufgrund des Fehlens einer Rotationssymmetrie kann sich der Elektronikeinsatz 2 innerhalb des Hohlraumes 3 nicht verdrehen, was sicherstellt, dass das Signal eines beispielsweise in dem Elektronikeinsatz vorhanden Gyrosensors mit der Orientierung des Griffabschnittes 1 des Ballspielschlägers korrespondiert.

Dabei muss die innere Form des Elektronikeinsatzes nicht, wie bei der gezeigten Ausführungsform, mit der äußeren Form des Griffabschnittes 1 korrespondieren. Vielmehr können der Querschnitt des Hohlraums 3 bzw. des Elektronikeinsatzes 2 eine völlig andere Form und Größe aufweisen als die Außenkontur des Griffabschnittes 1. Ein Beispiel hierfür gibt die bevorzugte Ausführungsform der Figur 4, bei der der Griffabschnitt 1 des Ballspielschlägers mit PU-Schaum 6 ausgeschäumt ist. Innerhalb dieses Schaumstoffes 6 wird durch eine Wandung 7, die beispielsweise aus Kohlefaserverbundstoff bestehen kann, ein Hohlraum 3 gebildet, der im Fall der gezeigten Ausführungsform in etwa rechteckig ist. Entsprechend hat auch der für diesen Hohlraum 3 angepasste Elektronikeinsatz (nicht dargestellt) eine im Wesentlichen rechteckige Querschnittsform.

Am griffkappenseitigen Ende des Elektronikeinsatzes 2 ist bevorzugt eine Kommunikationsschnittstelle 4 vorgesehen. Hierbei kann es sich beispielsweise um eine USB-Steckverbindung handeln, über die der Elektronikeinsatz 2 mit einem externen Gerät verbunden werden kann. Zusätzlich oder stattdessen kann eine Steckverbindung vorgesehen sein, mit Hilfe derer sich ein im Elektronikeinsatz 2 befindlicher Akku aufladen lässt. Dies ist bevorzugt auch über den USB-Anschluss möglich.

Bevorzugt weist der Hohlraum 3 bzw. die den Hohlraum 3 bildenden Wandabschnitte des Griffabschnittes 1 ein Dämpfungsmaterial auf, das dazu geeignet ist, den Elektronikeinsatz 2 vor Erschütterungen, die üblicherweise beim Spiel des Ballspielschlägers auftreten, zu schützen. Dieses Dämpfungsmaterial 8 kann, wie in der bevorzugten Ausführungsform von Figur 5 dargestellt, lediglich abschnittsweise vorgesehen sein und bevorzugt insbesondere in denjenigen Bereichen des Hohlraums 3 angeordnet sein, wo sich die beiden Enden des Elektronikeinsatzes 2 im eingeführten Zustand befinden. Auf diese Weise kann der Elektronikeinsatz 2 besonders wirksam stabil gelagert und gegenüber Erschütterungen geschützt werden. Bevorzugt ist das Dämpfungsmaterial 8 dabei auch derart angeordnet, dass es, wie in Figur 5 gezeigt, den Elektronikeinsatz 2 gegenüber Bewegungen in Schlägerlängsachse abfedert bzw. dämpft. Bevorzugt ist ein weiteres Dämpfungsmaterial zwischen der in Figur 5 nicht dargestellten Griffkappe und dem Elektronikeinsatz 2 vorgesehen.

Der Elektronikeinsatz 2 der in Figur 5 dargestellten bevorzugten Ausführungsform enthält neben einem Prozessor und einem Speicher auch die für die jeweilige Anwendung notwendigen Sensoren und bedarf daher keiner Verbindung mit weiterer Elektronik im Ballspielschläger.

Gemäß einer weiteren bevorzugten Ausführungsform, die in Figur 6 dargestellt ist, befinden sich lediglich Teile der Elektronik im Elektronikeinsatz 2, wohingegen mindestens ein Sensor im Ballspielschläger, bevorzugt fix, montiert ist. Dieser Sensor kann ebenfalls im Griffabschnitt oder im Kopfabschnitt des Ballspielschlägers, zu dem im Kontext der vorliegenden Erfindung auch der Herzbereich mit den beiden Armen und einer etwaigen Brücke gezählt werden, dauerhaft montiert sein. Bei dieser Ausführungsform sind am kopfseitigen Ende des Elektronikeinsatzes und innerhalb des Griffabschnittes ineinander eingreifende Teile einer elektrisch leitenden Verbindung 9 vorgesehen, die es erlauben, den Elektronikeinsatz mit dem Sensor und optional weiterer Elektronik im Ballspielschläger elektrisch zu verbinden. Hierfür kann beispielsweise eine Steckverbindung 9 an einer entsprechenden Stelle im Griffabschnitt 1 des Ballspielschlägers angebracht sein, von der ein oder mehrere Kabel 10 zu dem/den Sensor(en) und/oder weitere Elektronik, wie z. B. Antennen, führen.

Gemäß einer bevorzugten Ausführungsform dient die Steckverbindung 9 nicht nur dem elektrischen Kontakt sondern auch einer mechanischen Verbindung des Elektronikeinsatzes 2 mit dem Griffabschnitt 1 und/oder einer Stabilisierung oder Fixierung. So kann beispielsweise das Dämpfungsmaterial 8, das an der Innenwand des Griffabschnittes 1 des Ballspielschlägers vorgesehen sein kann, den Elektronikeinsatz 2 gegen ein in Bezug auf die Längsachse des Griffabschnittes radiales Verrücken bzw. Verschieben sichern oder optional gleichzeitig den Elektronikeinsatz 2 in dieser Richtung auch gegen Vibrationen dämpfen. Das Dämpfungsmaterial 8 kann hierfür, wie in Figur 6 dargestellt, beispielsweise in Form von zwei Ringen vorgesehen sein oder im Wesentlichen die gesamte den Hohlraum 3 bildende Innenwand des Griffabschnittes 1 bedecken. Alternativ können mehrere, in Längsrichtung des Griffabschnittes 1 ausgerichtete Streifen von Dämpfungsmaterial 8 um den Umfang des Hohlraums 3 herum, bevorzugt regelmäßig, verteilt sein. Bevorzugt hat das Dämpfungsmaterial 8 keine reine Dämpfungsfunktion, sondern dient vielmehr als Tiefpassfilter für Vibrationen, so dass die zu messenden Bewegungen des Schlägers als Signal bei den im Elektronikeinsatz befindlichen Sensoren ankommen, wohingegen Rauschen oder anderweitig unerwünschte Signale vom Dämpfungsmaterial ausgefiltert werden. Entlang der Längsachse des Griffabschnittes 1 des Ballspielschlägers kann eine mechanische Fixierung und optional eine Dämpfung bevorzugt durch die Verbindung 9 erfolgen. Die beiden komplementären Teile der Verbindung 9 können dann beispielsweise beim Einschieben des Elektronikeinsatzes in den Hohlraum 3 lösbar miteinander verrasten. Alternativ kann hier auch ein Gewinde zum Einschrauben eines Verbindungsabschnittes am Elektronikeinsatz in einen Verbindungsabschnitt im Griffabschnitt vorgesehen sein oder eine Verbindung mit Hilfe eines Bajonett-, Klick- oder Schnappverschlusses oder dergleichen erfolgen.

Das Ende des Griffabschnittes wird mit einer sogenannten Griffkappe 11 abgedeckt, wie dies beispielsweise in Figur 7 dargestellt ist. In der vorliegenden Erfindung verschließt eine solche Griffkappe 11 bevorzugt den Hohlraum 3, wobei bevorzugt die aufgesetzte Griffkappe 11 mit dazu beiträgt, dass der Elektronikeinsatz 2 mit einer vorbestimmten Orientierung an einer vorbestimmten Position gehalten wird. Hierfür kann beispielsweise das griffkappenseitige Ende des Elektronikeinsatzes 2, wie dies in Figur 7 dargestellt ist, über den Griffabschnitt 1 hinausreichen und passgenau in die Griffkappe 11 eingebettet sein. Auch die Griffkappe 11 kann hierfür ein Dämpfungsmaterial aufweisen, das dazu geeignet ist, den Elektronikeinsatz 2 vor Erschütterungen, die beim Spiel des Ballspielschlägers auftreten, zu schützen. Bevorzugt ist solches Dämpfungsmaterial auch zwischen dem Deckel 12 der Griffkappe 11 und dem griffkappenseitigen Ende des Elektronikeinsatzes 2 vorgesehen.

Die Griffkappe 11 und der Elektronikeinsatz 2 können separate Teile darstellen. Bevorzugt sind jedoch die Griffkappe 11 und der Elektronikeinsatz 2 miteinander verbunden oder einstückig ausgebildet, wie dies beispielsweise in der Ausführungsform in Figur 9 gezeigt ist. Dies hat den Vorteil, dass das Einführen des Elektronikeinsatzes in den Hohlraum des Griffabschnittes und das Aufbringen der Griffkappe keine separaten Arbeitsschritte verlangen, sondern mit ein und derselben Bewegung der Elektronikeinsatz 2 in den Hohlraum 3 des Griffabschnittes 1 eingeführt werden kann und die Griffkappe 11 den Hohlraum 3 verschließt, wobei gleichzeitig der Elektronikeinsatz 2 mit einer vorbestimmten Orientierung in einer vorbestimmten Position stabilisiert und die Griffkappe 11 fixiert wird. Das Fixieren der Griffkappe 11 am Griffabschnitt 1 des Ballspielschlägers erfolgt dabei bevorzugt durch ein Verrasten der Griffkappe 11 mit entsprechenden Vorsprüngen oder dergleichen am Griffabschnitt 1. Eine besonders bevorzugte Technik zur entsprechenden Fixierung der Griffkappe 11 am Griffabschnitt 1 des Ballspielschlägers ist ausführlich in der DE 10 2009 058 896 A1 beschrieben, auf deren Inhalt hiermit vollumfänglich Bezug genommen wird.

Eine weitere bevorzugte Alternative zur gleichzeitigen mechanischen Stabilisierung des Elektronikeinsatzes 2 im Hohlraum 3 des Griffabschnittes 1 eines Ballspielschlägers und zur elektrischen Verbindung des Elektronikeinsatzes mit im Ballspielschläger vorgesehener Elektronik ist in Figur 9 dargestellt. Hier wird die Verbindung durch einen Federkontakt 13 gebildet, der einerseits einen elektrischen Kontakt zwischen Elektronik im Ballspielschläger und einer entsprechenden Kontaktfläche am kopfseitigen Ende des Elektronikeinsatzes herstellt und andererseits mit Hilfe der der Feder 13 immanenten Federkraft den Elektronikeinsatz 2 gegen den Deckel 12 der Griffkappe 11 andrückt. Bevorzugt ist dabei zwischen dem Deckel 12 der Griffkappe 11 und dem griffkappenseitigen Ende des Elektronikeinsatzes 2 ein Dämpfungsmaterial 8 vorgesehen. Dadurch ist der Elektronikeinsatz 2 wirksam gegen Vibrationen entlang der Längsachse des Griffabschnittes 1 geschützt.

Am griffkappenseitigen Ende des Elektronikeinsatzes 2 können, wie dies in Figur 8 beispielhaft dargestellt ist, verschiedene Kommunikationsschnittstellen 4 und 14 vorgesehen sein. Dabei kann es sich beispielsweise um einen USB-Anschluss 4 handeln, mit Hilfe dessen der Elektronikeinsatz 2 mit einem externen Gerät verbunden werden kann. Alternativ oder zusätzlich kann eine Einrichtung 14 zur drahtlosen Konfiguration vorhanden sein, beispielsweise zur Verbindung mit externen Geräten über WLAN und/oder Bluetooth. Durch die Anbringung der Kommunikationsschnittstellen 4 und 14 am griffkappenseitigem Ende des Elektronikeinsatzes 2 ist eine entsprechende Kommunikation mit externen Geräten auch dann möglich, wenn der Elektronikeinsatz 2 im Hohlraum 3 des Griffabschnittes 1 aufgenommen ist. Bevorzugt ist dabei der Deckel 12 der Griffkappe 11 derart ausgebildet, dass die drahtlose Kommunikation mit der Kommunikationseinrichtung 14 durch den Deckel 12 hindurch erfolgen kann.

Es ist ferner bevorzugt, dass griffkappenseitig ein User-Interface vorgesehen ist, dass dazu geeignet ist, optisch (z.B. mit Hilfe von LEDs, einem Display oder dergleichen) und/oder akustisch (z.B. mit Hilfe eines Lautsprechers) mit einem Anwender zu kommunizieren. Mit Hilfe eines solchen User-Interfaces lassen sich konkrete Anweisungen an den Spieler (wie z.B. jetzt Schlag ausführen") geben oder Ergebnisse der Auswertung der gemessenen Daten an den Spieler (z.B. "guter Schlag") übermitteln.

## Patentansprüche

1. Set mit:
einem Ballspielschläger mit einem Kopfabschnitt zur Aufnahme einer Bespannung und einem Griffabschnitt (1) mit einer Griffkappe (11), wobei der Griffabschnitt (1) einen Hohlraum (3) zur auswechselbaren Aufnahme eines Elektronikeinsatzes (2) aufweist;
einem Elektronikeinsatz (2) mit einem Akku; und
einem Masseeinsatz, wobei der Masseeinsatz im Wesentlichen die gleiche Masse wie der Elektronikeinsatz (2) aufweist;
wobei der Hohlraum (3) derart ausgelegt ist, dass der Elektronikeinsatz (2) oder alternativ der Masseeinsatz mit einer vorbestimmen Orientierung an einer vorbestimmten Position in den Hohlraum (3) aufgenommen und mit dieser Orientierung an dieser Position gehalten werden kann, wobei der Hohlraum (3) und der Elektronikeinsatz (2) ineinandergreifende Fixierelemente aufweisen;
wobei an einem ersten Ende des Elektronikeinsatzes (2) eine Verbindung vorgesehen ist, mit Hilfe derer sich der Akku im Hohlraum (3) aufladen lässt, ohne dass die Griffkappe (11) vom Ballspielschläger entfernt werden muss.

2. Set nach Anspruch 1, wobei der Ballspielschläger mindestens einen Sensor, bevorzugt einen Beschleunigungssensor und/oder einen Gyrosensor und/oder ein Magnetometer und/oder einen Temperatursensor, und/oder einen Prozessor aufweist und wobei im Griffabschnitt und/oder am Elektronikeinsatz eine elektrisch leitende Verbindung vorgesehen ist, um den Elektronikeinsatz mit dem Sensor und/oder Prozessor elektrisch zu verbinden.

3. Set nach einem der vorigen Ansprüche, wobei der Elektronikeinsatz ein Gehäuse, das dazu geeignet ist, in dem Griffabschnitt des Ballspielschlägers, bevorzugt vollständig, aufgenommenen zu werden, und eine in dem Gehäuse angeordnete Elektronik aufweist.

4. Set nach Anspruch 3, wobei das Gehäuse an einem ersten Ende eine Einrichtung zur drahtlosen Kommunikation aufweist.

5. Set nach Anspruch 4, wobei an dem ersten Ende des Gehäuses ein Deckel vorgesehen ist, der dazu geeignet ist, als Griffkappe für den Ballspielschläger zu dienen.

6. Set nach einem der vorigen Ansprüche, wobei der Elektronikeinsatz mindestens einen Sensor, bevorzugt einen Beschleunigungssensor und/oder einen Gyrosensor, aufweist.

7. Set nach einem der vorigen Ansprüche, wobei der Masseeinsatz im Wesentlichen die gleiche Masseverteilung wie der Elektronikeinsatz aufweist.

8. Set mit nach einem der vorigen Ansprüche wobei der Hohlraum ferner dazu geeignet ist, einen Elektronikeinsatz mit Maßen, die im Wesentlichen denen des Masseeinsatzes entsprechen, mit einer vorbestimmen Orientierung an einer vorbestimmten Position in den Hohlraum auswechselbar aufzunehmen und mit dieser Orientierung an dieser Position zu halten.

9. Set nach einem der Ansprüche 2 bis 8, wobei die Verbindung eine Steckverbindung und/oder einen Federkontakt aufweist und wobei die Verbindung bevorzugt dafür geeignet ist, den Elektronikeinsatz auch mechanisch mit dem Griffabschnitt zu verbinden.

10. Set nach einem der vorigen Ansprüche, wobei der Hohlraum ein Dämpfungsmaterial aufweist, das dazu geeignet ist, den Elektronikeinsatz vor Erschütterungen zu schützen, wobei das Dämpfungsmaterial bevorzugt eines oder eine Kombination der folgenden Materialien aufweist: Schaumstoff, Elastomere, thermoplastische Elastomere, Polyurethan, Kunststoff mit einem E-Modul unter 1000 MPa.

11. Set nach einem der vorigen Ansprüche, wobei der Elektronik- bzw. Masseeinsatz ein Volumen von mindestens 3 cm³, bevorzugt von mindestens 5 cm³, besonders bevorzugt von mindestens 10 cm³ hat.

12. Set nach einem der vorigen Ansprüche, wobei der Elektronik- bzw. Masseeinsatz eine Länge zwischen 4 cm und 16 cm, bevorzugt zwischen 6 cm und 14 cm, besonders bevorzugt zwischen 8 cm und 12 cm hat und/oder wobei der Elektronik- bzw. Masseeinsatz eine Breite zwischen 15 mm und 35 mm, bevorzugt zwischen 15 mm und 30 mm, besonders bevorzugt zwischen 18 mm und 22 mm hat und/oder wobei der Elektronik- bzw. Masseeinsatz eine Höhe zwischen 10 mm und 30 mm, bevorzugt zwischen 12 mm und 26 mm, besonders bevorzugt zwischen 14 mm und 22 mm hat.

13. Set nach einem der vorigen Ansprüche, wobei der Elektronik- bzw. Masseeinsatz ein Gewicht zwischen 10 g und 100 g, bevorzugt zwischen 20 g und 60 g, besonders bevorzugt zwischen 25 g und 45 g hat.

14. Set nach einem der vorigen Ansprüche, wobei der Elektronik- bzw. Masseeinsatz in dem Hohlraum angeordnet ist.

## Claims

1. A set comprising:
a ball game racket comprising a head portion for receiving strings and a grip portion (1) comprising a grip cap (11), wherein the grip portion (1) comprises a cavity (3) for exchangeably receiving an electronics insert (2);
an electronics insert (2) comprising a rechargeable battery; and
a mass insert, wherein the mass insert has substantially the same mass as the electronics insert (2);
wherein the cavity (3) is configured such that the electronics insert (2) or alternatively the mass insert is received in the cavity (3) with a predetermined orientation at a predetermined position and can be held with this orientation at this position, wherein the cavity (3) and the electronics insert (2) comprise engaging fixation elements;
wherein a connection is provided at a first end of the electronics insert (2) by means of which the rechargeable battery can be charged within the cavity (3) without the grip cap (11) having to be removed from the ball game racket.

2. The set according to claim 1, wherein the ball game racket comprises at least one sensor, preferably an acceleration sensor and/or a gyro sensor and/or a magnetometer and/or a temperature sensor, and/or a processor and wherein an electrically conductive connection is provided in the grip portion and/or at the electronics insert in order to electrically connect the electronics insert to the sensor and/or processor.

3. The set according to any one of the preceding claims, wherein the electronics insert comprises a housing adapted to be received, preferably completely, in the grip portion of the ball game racket and electronics arranged in the housing.

4. The set according to claim 3, wherein the housing comprises a device for wireless communication at a first end.

5. The set according to claim 4, wherein a cover is provided at the first end of the housing, said cover being adapted to serve as a grip cap for the ball game racket.

6. The set according to any one of the preceding claims, wherein the electronics insert comprises at least one sensor, preferably an acceleration sensor and/or a gyro sensor.

7. The set according to any one of the preceding claims, wherein the mass insert has substantially the same mass distribution as the electronics insert.

8. The set according to any one of the preceding claims, wherein the cavity is further adapted to exchangeably receive an electronics insert having dimensions substantially corresponding to those of the mass insert with a predetermined orientation at a predetermined position in the cavity and to hold it with this orientation at this position.

9. The set according to any one of claims 2 to 8, wherein the connection comprises a plug connection and/or spring contact and wherein the connection is preferably adapted to also mechanically connect the electronics insert to the grip portion.

10. The set according to any one of the preceding claims, wherein the cavity comprises a damping material adapted to protect the electronics insert against vibrations, wherein the damping material preferably comprises one or a combination of the following materials: foam, elastomers, thermoplastic elastomers, polyurethane, plastic having a modulus of elasticity below 1000 MPa.

11. The set according to any one of the preceding claims, wherein the electronics insert and/or mass insert has a volume of at least 3 cm³, preferably of at least 5 cm³, more preferably of at least 10 cm³.

12. The set according to any one of the preceding claims, wherein the electronics insert and/or mass insert has a length between 4 cm and 16 cm, preferably between 6 cm and 14 cm, more preferably between 8 cm and 12 cm, and/or wherein the electronics insert and/or mass insert has a width between 15 mm and 35 mm, preferably between 15 mm and 30 mm, more preferably between 18 mm and 22 mm, and/or wherein the electronics insert and/or mass insert has a height between 10 mm and 30 mm, preferably between 12 mm and 26 mm, more preferably between 14 mm and 22 mm.

13. The set according to any one of the preceding claims, wherein the electronics insert and/or mass insert has a weight between 10 g and 100 g, preferably between 20 g and 60 g, more preferably between 25 g and 45 g.

14. The set according to any one of the preceding claims, wherein the electronics insert and/or mass insert is arranged in the cavity.

## Revendications

1. Ensemble, comprenant :
une raquette pour jeu de balle avec une partie de tête destinée à recevoir un tamis, et une partie de poignée (1) avec un capuchon de poignée (11),
où la partie de poignée (1) comprend une cavité (3) pour recevoir un insert électronique (2) de manière amovible ;
un insert électronique (2) avec un accumulateur ; et
un insert de lestage, ledit insert de lestage ayant sensiblement la même masse que l'insert électronique (2) ;
où la cavité (3) est conçue de telle manière que l'insert électronique (2), ou alternativement l'insert de lestage, est logé avec une orientation définie à un emplacement défini dans la cavité (3) et peut être maintenu à cet emplacement avec cette orientation, la cavité (3) et l'insert électronique (2) comportant des éléments de fixation s'engageant les uns dans les autres ; où une connexion est prévue à une première extrémité de l'insert électronique (2), au moyen de laquelle l'accumulateur peut être chargé dans la cavité (3) sans avoir à retirer le capuchon de poignée (11) de la raquette pour jeu de balle.

2. Ensemble selon la revendication 1, où la raquette pour jeu de balle comprend au moins un capteur, préférentiellement un capteur d'accélération et/ou un capteur gyroscopique et/ou un magnétomètre et/ou un capteur de température, et/ou un processeur, et où une connexion électriquement conductrice est prévue dans la partie de poignée et/ou sur l'insert électronique, pour relier électriquement l'insert électronique au capteur et/ou au processeur.

3. Ensemble selon l'une des revendications précédentes, où l'insert électronique comprend un boîtier, adapté pour être logé préférentiellement en totalité dans la partie de poignée de la raquette pour jeu de balle, et une électronique disposée dans le boîtier.

4. Ensemble selon la revendication 3, où le boîtier comporte un dispositif de communications sans fil à une première extrémité.

5. Ensemble selon la revendication 4, où un couvercle est prévu à la première extrémité du boîtier, lequel est adapté pour servir de capuchon de poignée pour la raquette pour jeu de balle.

6. Ensemble selon l'une des revendications précédentes, où l'insert électronique comprend au moins un capteur, préférentiellement un capteur d'accélération et/ou un capteur gyroscopique.

7. Ensemble selon l'une des revendications précédentes, où l'insert de lestage présente sensiblement la même répartition de masse que l'insert électronique.

8. Ensemble selon l'une des revendications précédentes, où la cavité est en outre adaptée pour recevoir de manière amovible un insert électronique de dimensions correspondant sensiblement à celles de l'insert de lestage, avec une orientation définie à un emplacement défini dans la cavité, et maintenir celui-ci à cet emplacement avec cette orientation.

9. Ensemble selon l'une des revendications 2 à 8, où la connexion présente une fiche et/ou un contact à ressort, et où la connexion est préférentiellement adaptée pour raccorder également mécaniquement l'insert électronique à la partie de poignée.

10. Ensemble selon l'une des revendications précédentes, où la cavité présente un matériau amortisseur adapté pour protéger l'insert électronique contre des secousses, ledit matériau amortisseur comprenant préférentiellement un des matériaux suivants, ou une combinaison de ceux-ci : mousse cellulaire, élastomère, élastomère thermoplastique, polyuréthane, plastique avec un module d'élasticité inférieur à 1000 MPa.

11. Ensemble selon l'une des revendications précédentes, où l'insert électronique et/ou l'insert de lestage a un volume d'au moins 3 cm³, avantageusement d'au moins 5 cm³, préférentiellement d'au moins 10 cm³.

12. Ensemble selon l'une des revendications précédentes, où l'insert électronique et/ou l'insert de lestage a une longueur comprise entre 4 cm et 16 cm, avantageusement entre 6 cm et 14 cm, préférentiellement entre 8 cm et 12 cm, et/ou où l'insert électronique et/ou l'insert de lestage a une largeur comprise entre 15 mm et 35 mm, avantageusement entre 15 mm et 30 mm, préférentiellement entre 18 mm et 22 mm, et/ou où l'insert électronique et/ou l'insert de lestage a une hauteur comprise entre 10 mm et 30 mm, avantageusement entre 12 mm et 26 mm, préférentiellement entre 14 mm et 22 mm.

13. Ensemble selon l'une des revendications précédentes, où l'insert électronique et/ou l'insert de lestage a un poids compris entre 10 g et 100 g, avantageusement entre 20 g et 60 g, préférentiellement entre 25 g et 45 g.

14. Ensemble selon l'une des revendications précédentes, où l'insert électronique ou l'insert de lestage est disposé dans la cavité.
